# EUROPÄISCHE PATENTANMELDUNG

(11) **EP 0 778 395 A2**
(43) Veröffentlichungstag der Anmeldung: **11.06.1997**
(21) Anmeldenummer: 96118010.6
(22) Anmeldetag: 09.11.1996
(51) Int. Cl.: F01D 17/14, F01D 25/26

(54) **Dampfturbine**

(30) Priorität: 07.12.1995 DE 19545669
(71) Anmelder: ASEA BROWN BOVERI AG, 5400 Baden (CH)
(72) Erfinder: Ritter, Urs, 4655 Stüsslingen (CH)
(74) Vertreter: Weibel, Beat

(57) **Zusammenfassung**

Bei einer Dampfturbine, die im wesentlichen aus einem beschaufelten Läufer (2), einem Aussengehäuse (4), mindestens einem Innengehäuse (3), einer Zudampfleitung (8) für einströmenden Dampf (13), einem Ventil (22) zur Einstellung der Menge des einströmenden Dampfes (13) und einer Abdampfleitung (19) für den abströmenden Dampf (17) besteht, ist das Ventil (22) in einem Stutzen (4a) des Aussengehäuses (4) angeordnet. Der Teil des Ventilgehäuses (10), der mit dem einströmenden Dampf (13) beaufschlagt wird, ist mit dem Dampf umgeben, welcher den Raum (18) zwischen Innengehäuse (3) und Aussengehäuse (4) ausfüllt.

## Beschreibung

### Technisches Gebiet

Die Erfindung betrifft eine Dampfturbine, im wesentlichen bestehend aus einem beschaufelten Läufer, einem Aussengehäuse, mindestens einem Innengehäuse, einer Zudampfleitung für einströmenden Dampf, einem Ventil zur Einstellung der Menge des einströmenden Dampfes und einer Abdampfleitung für den abströmenden Dampf, wobei das Ventil in einem Stutzen des Aussengehäuses angeordnet ist.

### Stand der Technik

Derartige Dampfturbinen sind bekannt. Die Zudampfleitung mündet in das ausserhalb des Aussengehäuses der Dampfturbine angeordnete Ventil zur Regelung des einströmenden Dampfes. Danach wird der Dampf üblicherweise über einen Ventildiffusor durch das Aussengehäuse in das Innengehäuse eingeleitet. Das Ventilgehäuse ist somit dem Umgebungsdruck und der Umgebungstemperatur ausgesetzt. Da der einströmende Dampf beispielsweise Temperaturen von 600°C und Drücke von 300 bar aufweisen kann, ist das Ventil und das Ventilgehäuse erheblichen Belastungen ausgesetzt.

### Darstellung der Erfindung

Der Erfindung liegt die Aufgabe zugrunde, bei einer Dampfturbine der eingangs genannten Art Ventile für erhöhte Belastungen mit noch beherrschbaren Wandstärken und Dimensionen zu bauen.

Erfindungsgemäss wird dies dadurch erreicht, dass der Teil des Ventilgehäuses, der mit dem einströmenden Dampf beaufschlagt wird, mit Dampf umgeben ist, welcher den Raum zwischen Innengehäuse und Aussengehäuse ausfüllt.

Die Vorteile der Erfindung sind unter anderem darin zu sehen, dass die durch das Ventilgehäuse aufzunehmenden Temperatur- und Druckdifferenzen erheblich vermindert werden. Dies ist auch bei der Verwendung von einströmendem Dampf mit extremen Dampfdaten der Fall. Dadurch kann Dampf mit sehr hohen Dampfdaten durch diese Anordnung sicher beherrscht werden.
Weiter kann das Ventilgehäuse mit geringen Dimension, bedingt durch die geringere Belastung, ausgelegt werden. Dies reduziert die Kosten des Ventils.
Zudem werden durch die im Betrieb auftretenden, relativ geringen Temperaturdifferenzen im Ventilgehäuse von innen nach aussen die Wärmespannungen reduziert, was eine schnellere Aenderung des Betriebszustandes sowie der Dampfdaten (Temperatur und Druck) erlaubt.

### Kurze Beschreibung der Zeichnung

In der einzigen Zeichnung ist ein Ausführungsbeispiel der Erfindung anhand eines schematischen Teillängsschnittes durch eine Hochdruckdampfturbine dargestellt.

Es sind nur die für das Verständnis der Erfindung wesentlichen Elemente gezeigt.

### Weg zur Ausführung der Erfindung

Eine Dampfturbine 1 besteht im wesentlichen aus einem beschaufelten Läufer 2, einem Innengehäuse 3 und einem Aussengehäuse 4. Der Läufer 2 ist mit Laufschaufeln 5 bestückt, die in mehreren, nicht dargestellten Reihen angeordnet sind. Der Läufer 2 wird vom Innengehäuse 3 umschlossen, das als Leitschaufelträger für Leitschaufeln 6 dient. Die Leitschaufeln 6 sind ebenfalls in mehreren Reihen, abwechselnd mit den Laufschaufelreihen angeordnet. Durch die äussere Begrenzung des Läufers 2 und die Innenwand des Innengehäuses 3 wird ein im wesentlichen ringförmiger Kanal 7 gebildet. Der Läufer 2 und das Innengehäuse 3 werden vom Aussengehäuse 4 umschlossen, wobei am Uebergang von Aussengehäuse zu Läufer Wellendichtungen 20 angeordnet sind.

Der einströmende Dampf 13 wird über eine Zudampfleitung 8 durch einen Stutzen 4a des Aussengehäuses 4 in das Ventilgehäuse 10 eines Ventiles 22 geleitet, das im wesentlichen im Innern des Aussengehäuse-Stutzen 4a angeordnet ist. Die Zudampfleitung 8 ist mit dem Stutzen 4a und damit mit dem Aussengehäuse 4 über Flansche 9 verbunden, das Ventilgehäuse 10 ist durch Flansche 11 mit dem Aussengehäuse-Stutzen 4a verbunden. Die Zudampfleitung 8 und der Innenraum 10a des Ventilgehäuses 10 sind gegenüber dem Innenraum 18 des Aussengehäuses 4 sowie des Stutzens 4a über am stromabwärtigen Ende der Zudampfleitung 8 angeordnete Dichtungselemente 12, beispielsweise Kolbenringe, abgedichtet. Der einströmende Dampf wird nun über ein zylinderförmiges Dampfsieb 14 zum Innenraum 10a des Ventilgehäuses 10 geleitet. Mittels eines Ventilkörpers 15 kann die Durchflussmenge des einströmenden Dampfes eingestellt werden. Nicht näher dargestellt sind der Antrieb des Ventilkörpers 15 sowie die weiteren, zur Betätigung des Ventilkörpers notwendigen Elemente. Der Dampf strömt dann über einen am Ventilgehäuse fixierten Ventildiffusor 16 in den ringförmigen Kanal 7. Am stromabwärtigen Ende des Ventildiffusors sind Dichtungselemente 23 angeordnet, die den Innenraum des Ventildiffusors und den ringförmigen Kanal 7 gegenüber dem Innenraum 18 abdichten. Durch Abgabe von Energie über die Laufschaufeln 5 der Schaufelreihen an den Läufer 2 sinkt die Temperatur des Dampfes. Dieser Dampf 17 wird in den Innenraum 18 zwischen Innen- und Aussengehäuse eingeleitet und dann über eine Abdampfleitung 19 abgeführt.

Das Ventilgehäuse 10 ist nun so ausgestaltet, das es zumindest zu einem Teil von abströmendem Dampf, d.h. vom Dampf der den Raum 18 zwischen Innengehäuse 3 und Aussengehäuse 4 ausfüllt, umgeben ist. In der Zeichnung ist zu diesem Zweck zwischen dem Aussengehäuse-Stutzen 4a und dem Ventilgehäuse eine ringförmige Aussparung 21 angeordnet. Dadurch weist das Ventilgehäuse 10 auf seiner Aussenseite im wesentlichen die Temperatur und den Druck des abströmenden Dampfes 17 auf. Dadurch sinkt die Temperatur- und Druckdifferenz von der Aussenseite des Ventilgehäuses zur Innenseite des Ventilgehäuses, d.h. des einströmenden Dampfes, im Vergleich mit einem Ventilgehäuse, das ausserhalb des Aussengehäuses angeordnet ist.

Zahlenbeispiel für Hochdruckdampfturbine:
- einströmender Dampf: 250 - 300 bar / 540 - 600°C
- abströmender Dampf: 50 - 100 bar / 300 - 450°C

Die maximale Temperaturdifferenz zwischen Aussenseite und Innenseite des Ventilgehäuses beträgt somit ca. 150°C, die maximale Druckdifferenz ca. 200 bar. Die Belastungen des Ventils 22 durch den einströmenden Dampf werden somit entscheidend reduziert.

Selbstverständlich ist die Erfindung nicht auf das gezeigte und beschriebene Ausführungsbeispiel beschränkt. Es können auch mehrere Ventile zur Regelung des einströmenden Dampfes verwendet werden. Das Ventil kann auch ausserhalb des Aussengehäuses angeordnet werden, wobei dann das Ventil doppelwandig ausgestaltet und abströmender Dampf in den so gebildeten Zwischenraum zugeführt wird. Sind beispielsweise zwischen Innen- und Aussengehäuse weitere Gehäuse angeordnet, so kann das Ventil entsprechend der Gehäuse-Anzahl mehrwandig ausgestaltet werden, wobei in die gebildeten Zwischenräume der Dampf aus den gebildeten Innenräumen der Gehäuse eingeleitet wird.

### Bezugszeichenliste

- 1: Dampfturbine
- 2: Läufer
- 3: Innengehäuse
- 4: Aussengehäuse
- 4a: Aussengehäuse-Stutzen
- 5: Laufschaufel
- 6: Leitschaufel
- 7: Kanal
- 8: Zudampfleitung
- 9: Flansch
- 10: Ventilgehäuse
- 10a: Innenraum Ventilgehäuse
- 11: Flansch
- 12: Dichtungselement
- 13: einströmender Dampf
- 14: Dampfsieb
- 15: Ventilkörper
- 16: Ventildiffusor
- 17: abströmender Dampf
- 18: Innenraum
- 19: Abdampfleitung
- 20: Wellendichtungen
- 21: Aussparung
- 22: Ventil
- 23: Dichtungselement

## Patentansprüche

1. Dampfturbine, im wesentlichen bestehend aus einem beschaufelten Läufer (2), einem Aussengehäuse (4), mindestens einem Innengehäuse (3), einer Zudampfleitung (8) für einströmenden Dampf (13), einem Ventil (22) zur Einstellung der Menge des einströmenden Dampfes (13) und einer Abdampfleitung (19) für den abströmenden Dampf (17), wobei das Ventil (22) in einem Stutzen (4a) des Aussengehäuses (4) angeordnet ist,
dadurch gekennzeichnet,
dass der Teil des Ventilgehäuses (10), der mit dem einströmenden Dampf (13) beaufschlagt wird, mit Dampf umgeben ist, welcher den Raum (18) zwischen Innengehäuse (3) und Aussengehäuse (4) ausfüllt.

2. Dampfturbine nach Anspruch 1,
dadurch gekennzeichnet,
dass zwischen dem Ventilgehäuse (10) und dem Stutzen (4a) eine ringförmige Aussparung (21) angeordnet ist.

3. Dampfturbine nach Anspruch 2,
dadurch gekennzeichnet,
dass die Zudampfleitung (8) zum Ventil (22) mit dem Stutzen (4a) verbunden ist und dass die Zudampfleitung (8) in das Ventilgehäuse (10) einmündet.
